# EUROPÄISCHE PATENTSCHRIFT

(11) **EP 2 868 380 B1**
(45) Veröffentlichungstag und Bekanntmachung des Hinweises auf die Patenterteilung: **04.04.2018**
(21) Anmeldenummer: 14189139.0
(22) Anmeldetag: 16.10.2014
(51) Int. Cl.: B02C 4/30, B30B 11/16

(54) **Vorrichtung zum Bearbeiten von schüttfähigem Aufgabegut**
Device for processing products dispensed in bulk
Dispositif destiné au traitement de matériaux de chargement pouvant s'écouler

(30) Priorität: 16.10.2013 DE 102013018431
(43) Veröffentlichungstag der Anmeldung: 06.05.2015
(73) Patentinhaber: Pallmann Maschinenfabrik GmbH & Co. KG, 66482 Zweibrücken (DE)
(72) Erfinder: Pallmann, Hartmut, 66482 Zweibrücken (DE)
(74) Vertreter: Kurz, Andreas

(56) Entgegenhaltungen:
- EP-A1- 0 897 751
- EP-A2- 0 396 897
- DE-A1- 3 622 053
- DE-A1- 19 728 267
- DE-A1-102013 109 405

## Beschreibung

Die Erfindung betrifft eine Vorrichtung zum Bearbeiten von schüttfähigem Aufgabegut gemäß dem Oberbegriff des Patentanspruchs 1.
Derartige Vorrichtungen sind dem Gebiet der mechanischen Verfahrenstechnik zuzuordnen, wobei das schüttfähige Aufgabegut zur Bearbeitung beim Durchgang zwischen zwei gegenläufig rotierenden Walzen hohen Druck- und Scherkräften ausgesetzt wird. Das Aufgabegut kann dabei vielfältiger Natur sein und reicht von Materialien, wie zum Beispiel Kunststoffe und Gummi bis hin zu Chemikalien, Nahrungsmitteln und dergleichen.
Die bei der Bearbeitung wirksamen Flächen entsprechen den Mantelflächen der Walzen, die je nach der Art des Aufgabeguts mehr oder weniger starkem Verschleiß unterworfen sind. Im Laufe der Zeit führt dies dazu, dass der Walzenspalt zwischen den Walzen eines Walzenpaares in stärker beanspruchten Bereichen größer ist als in weniger stark beanspruchten, mit dem Ergebnis einer uneinheitlichen Spaltweite über die axiale Länge der Walzen. Die auf diese Weise geschaffenen uneinheitlichen Ausgangsbedingungen stehen dem Wunsch nach einem in Form und Größe möglichst homogenen Endprodukt entgegen. Zur Gewährleistung einer gleichbleibend hohen Qualität der Materialbearbeitung ist es daher erforderlich, die Walzen in regelmäßigen Intervallen ganz oder zumindest im Bereich ihrer wirksamen Mantelflächen zu erneuern.
Zu diesem Zweck werden bei kleineren Doppelwalzenmühlen, deren Walzen häufig aus Vollmaterial bestehen, die Walzen nach Erreichen eines vorgegebenen Verschleißmaßes als Ganzes getauscht. Bei größeren Mühlen erweist sich diese Vorgehensweise jedoch als unwirtschaftlich, so dass man auch schon dazu übergegangen ist, die Walzen als hohlzylindrische Körper auszubilden, in deren stirnseitige Enden jeweils koaxiale Wellenstummel eingesetzt sind. Bei der Erneuerung der wirksamen Mantelfläche werden somit lediglich die hohlzylindrischen Körper der Walzen getauscht. Eine derartige Vorrichtung ist beispielweise in der DE 43 08 342 C1 beschrieben.
Aus der DE 10 2010 002 422 A1 ist zudem eine Vorrichtung bekannt, bei der ein einstückiger hohlzylindrischer Walzenmantel auf einen Walzengrundkörper thermisch aufgeschrumpft ist. Diese Vorgehensweise gewährleistet zwar einen sicheren Sitz des Walzenmantels auf dem Walzengrundkörper, stellt sich jedoch als aufwändig und schwierig heraus, wenn ein solcher Walzenmantel vor Ort gewechselt werden muss. Da derartige Vorrichtungen oftmals fernab geeigneter Infrastruktur betrieben werden, fehlt es an geeigneter technischer Ausrüstung und Fachpersonal, um den Walzenmantel nach vorausgegangener Wärmebehandlung vom Walzengrundkörper zu lösen und durch einen anderen zu ersetzen. Insbesondere eine unsachgemäß durchgeführte Wärmebehandlung durch unzureichend ausgebildetes Personal birgt die Gefahr, dass der Walzenmantel überhitzt wird und dadurch wichtige Materialeigenschaften wie Härte und Verschleißfestigkeit beeinträchtigt werden.

Aus dem stand der Technik gemäß der EP 0897751 A1 ist eine gattungsgemäße Vorrichtung bekannt. Vor diesem Hintergrund liegt der Erfindung die Aufgabe zugrunde, durch geeignete konstruktive Maßnahmen, die Herstellbarkeit der planen Lagerflächen und Unterseiten zu verbessern sowie den Austausch der Mantelsegmente zu beschleunigen. Diese Aufgabe wird durch eine Vorrichtung mit den Merkmalen des Patentanspruchs 1 gelöst.
Vorteilhafte Ausführungsformen ergeben sich aus den Unteransprüchen.

Gemäß der Erfindung weist der Walzengrundkörper einen polygonartigen Querschnitt auf, mit gleichen Polygonseiten. Diese Ausbildung führt zu einer Anzahl über die Länge des Walzengrundkörpers axial verlaufender, den Umfang des Walzengrundkörpers bildender, planer Lagerflächen, deren sich quer zur Umfangsrichtung erstreckende Breite konstant ist und auf diese Weise eine Aufnahme für jeweils ein Mantelsegment bildet. Die Mantelsegmente besitzen eine den Lagerflächen in Form und Größe entsprechende plane Unterseite, mit der sie auf einer Lagerfläche des Walzengrundkörpers angeordnet und befestigt sind.
Der Vorteil einer solchen konstruktiven Ausbildung liegt neben einer besseren und exakteren Herstellbarkeit der Mantelsegmente vor allem auch in einer verbesserten Einleitung von Kräften aus der Materialbearbeitung in die Walze, da sich die Segmente bei einer durch die Rotation der Walzen bedingten Belastung auf der Lagerfläche des Walzengrundkörpers abstützen können.
Die Befestigung der Mantelsegmente erfolgt gemäß einer bevorzugten Ausführungsform der Erfindung mittels quer zum Walzenumfang sich in den Walzengrundkörper erstreckender Befestigungsmittel wie Spannschrauben. Die Befestigungsmittel sind dabei vorzugsweise außerhalb der wirksamen Mantelfläche der Walzen lediglich im Bereich der sich gegenüberliegenden stirnseitigen Walzenenden angeordnet. Auf diese Weise ist die wirksame Mantelfläche nicht durch Ausnehmungen im Bereich der Schrauben gestört, was Voraussetzungen für eine möglichst einheitliche Materialbearbeitung ist. Darüber hinaus sind die Köpfe der Befestigungsmittel nicht der aus dem Aufgabegut stammenden Beanspruchung während der Materialbearbeitung ausgesetzt. Die Köpfe der Befestigungsmittel bleiben daher unversehrt und lassen sich beim Wechsel der Segmente problemlos lösen.
Alternativ oder kumulativ können die Befestigungsmittel auch Spannringe umfassen, die mit leichtem Untermaß zum Walzenumfang hergestellt sind und konzentrisch zur Walzenachse jeweils auf das Ende einer Walze aufgepresst werden und dabei die Mantelsegmente radial auf den Walzengrundkörper spannen.
Ein weiterer Vorteil eines segmentartig aufgelösten Walzenmantels liegt in der Möglichkeit, in der Kontaktfuge zwischen Walzengrundkörper und Walzenmantel Formschlussmittel vorzusehen, die einerseits zur Zentrierung der Segmente auf dem Walzengrundkörper dienen, gleichzeitig aber auch die Übertragung von Kräften aus den Mantelsegmenten in den Walzengrundkörper bewerkstelligen. Solche Formschlussmittel bestehen beispielsweise aus Passbohrungen, Passbolzen, Passnuten, Passleisten und dergleichen.

Derartige Formschlussmittel sind erfindungsgemäß in den Stoßflächen zweier benachbarter Mantelsegmente angeordnet. Um eine erfindungsgemäße Vorrichtung beim Wechsel des Walzenmantels nicht zerlegen zu müssen, gewährleistet eine bevorzugte Ausführungsform der Erfindung die Zugänglichkeit zum Walzwerk entlang einer Längsseite der Vorrichtung. Dies geschieht vorzugsweise durch eine konstruktive Ausbildung, bei der die Längsseiten im Wesentlichen lediglich von oberen und unteren Längsholmen gebildet und von einer lösbaren Verkleidung bedeckt sind. Nach Abnahme der Verkleidung bietet der Bereich zwischen den oberen und unteren Längsholmen jeweils freien Zugang zu den Walzen. Die Erfindung wird nachstehend anhand eines in den Zeichnungen dargestellten Ausführungsbeispiels näher erläutert, wobei weitere Merkmale und Vorteile der Erfindung offenbar werden.
Es zeigt:
- Figur 1: einen Längsschnitt durch eine erfindungsgemäße Vorrichtung entlang der in den Figur 2 und 3 dargestellten Linie I - I,
- Figur 2: einen Querschnitt durch die in Figur 1 dargestellte Vorrichtung entlang der dortigen Linie II - II,
- Figur 3: einen Querschnitt durch die in Figur 1 dargestellte Vorrichtung entlang der dortigen Linie III - III,
- Figur 4: eine Ansicht der in Figur 1 dargestellten Vorrichtung entlang der dortigen Linie IV - IV,
- Figur 5: ein Detail des in Figur 2 dargestellten Walzenmantels, und
- Figur 6: ein Detail des in Figur 3 dargestellten Walzenmantels.

Die Figuren 1 bis 4 zeigen den konstruktiven Aufbau einer erfindungsgemäßen Vorrichtung. Man erkennt einen Maschinengrundrahmen 1, der im Wesentlichen gebildet ist von sich planparallel gegenüberliegenden Querwänden 2, die über seitlich beabstandete obere Längsholme 3 und untere Längsholme 4 miteinander verbunden sind. Zur Bildung eines Gehäuses sind die Längsseiten des Maschinengrundrahmens 1 mit seitlichen Verkleidungen 5 bedeckt, die an die oberen und unteren Längsholme 3, 4 anschließen. Die seitlichen Verkleidungen 5 sind abnehmbar, so dass die Zugänglichkeit zum Gehäuseinneren auf jeder Längsseite der Vorrichtung zwischen dem oberen Längsholm 3 und unteren Längsholm 4 gegeben ist.

Der Maschinengrundrahmen 1 dient zur Aufnahme eines Walzwerks 6, das im vorliegenden Ausführungsbeispiel von einem Walzenpaar mit achsparallel nebeneinander liegenden, gegenläufig rotierenden Walzen 7 und 8 gebildet ist, deren Rotationsachsen mit den Bezugszeichen 9 und 10 gekennzeichnet sind. Durch Einhalten eines lichten radialen Abstandes zwischen den beiden Walzen 7, 8 ergibt sich ein die Bearbeitungszone bildender Walzenspalt. Zur drehbaren Lagerung der Walzen 7, 8 sind diese mit ihren Wellenstummeln 11 durch Öffnungen in den Querwänden 2 geführt, wo sie außerhalb des Gehäuses in Lagern gehalten sind, was im Einzelnen noch näher erläutert wird.

Insbesondere aus den Figuren 2 und 3 sowie 5 und 6 geht der nähere Aufbau der Walzen 7 und 8 hervor. Demnach besitzen die Walzen 7, 8 jeweils einen massiven Walzengrundkörper 12, der im Querschnitt einem gleichseitigen Sechseck entspricht, wobei jede Seite des Sechsecks in axialer Richtung eine eben verlaufende Lagerfläche 13 bildet.

Die für die Materialbearbeitung wirksame Mantelfläche 14 der Walzen 7 und 8 wird von einer Anzahl Segmenten 15 gebildet, die in achsparalleler Lage nebeneinander auf dem Walzengrundkörper 12 montiert sind. Dabei liegt jeweils ein Segment 15 mit seiner Unterseite 16 auf jeweils einer Lagefläche 13 des Walzengrundkörpers 12 auf. Die Oberseite 17 eines Segments 15 kann mit einer Profilierung versehen sein. In Umfangsrichtung bilden benachbarte Segmente 15 mit ihren axial verlaufenden Längsrändern Stoßfugen 19 aus, wodurch sich eine über den Umfang und Länge einer Walze 7, 8 geschlossene Mantelfläche 14 ergibt.

In axialer Richtung sind die Walzen 7, 8 untergliedert in einen mittleren Abschnitt 20, der die wirksame Mantelfläche 14 bildet und mit einer Profilierung versehen sein kann, und zwei kurzen Endabschnitte 21, die der Befestigung der Segmente 15 an den Walzenenden dienen. Einen Querschnitt im Bereich der Endabschnitte 21 zeigt Figur 3, aus dem hervorgeht, dass jedes Segment 15 lediglich im Bereich der Endabschnitte 21 mittels paarweise angeordneter Schrauben 22 auf die Lagerfläche 13 des Walzengrundkörpers 12 gespannt ist. Die Schraubenköpfe sind dabei in Stufenbohrungen im Segment 15 versenkt angeordnet.

Eine hierzu alternative Ausführungsform, die jedoch zeichnerisch nicht dargestellt ist, besteht aus einem Spannring, der mit Untermaß gegenüber dem Umfang des Endabschnitts 21 hergestellt ist und axial auf den Endabschnitt 21 aufgepresst wird. Die Breite des Spannrings entspricht dabei maximal der axialen Länge des jeweiligen Endabschnitts 21. Gegebenenfalls kann der Spannring einen umlaufenden Tellerflansch aufweisen, der beim Aufpressen als Anschlag wirkt und die Aufpresstiefe beschränkt.

Zur Herstellung eines kraftübertragenden Formschlusses in der Kontaktfuge zwischen Segmenten 15 und Walzengrundkörper 12 sind sowohl in die Lagerflächen 13 als auch Unterseiten 16 der Segmente 15 Formschlussmittel angeordnet. Die Formschlussmittel bestehen im vorliegenden Ausführungsbeispiel aus einer sich axial erstreckenden Passnut 23 in der Lagerfläche 13 und einer dazu deckungsgleichen Passnut 24 in der Unterseite 16 der Segmente 15. In den von den Passnuten 23 und 24 gebildeten kanalförmigen Hohlraum ist eine Passleiste 25 formschlüssig eingesetzt, die einerseits eine Zentrierung der Segmente 15 auf der Lagerfläche 13 bewirkt und andererseits eine kraftübertragende Verzahnung zwischen Segmente 15 und Walzengrundkörper 12 darstellt.

Der stromaufwärts des Walzwerks 6 liegende Bereich dient der Zuführung des Aufgabeguts zu den Walzen 7 und 8. Dieser Bereich wird begrenzt von zwei vertikalen, sich in Querrichtung gegenüberliegenden Längswänden 26, die mit ihrem oberen Rand jeweils entlang eines oberen Längsholms 3 befestigt sind und mit ihrem unteren Rand etwa im oberen Scheitelpunkt der Walzen 7 und 8 enden. In Querrichtung wird der Bereich auf beiden Seiten begrenzt durch ebenfalls vertikal verlaufende Stirnwände 27, die mit ihrem oberen Rand jeweils an einem die oberen Längsholme 3 verbindenden und an der Innenseite der Querwände 2 angeordneten Querprofil 28 befestigt sind. Der untere Rand 29 der beiden Stirnwände 27 folgt jeweils der Kontur der Umfangsabschnitte der beiden Walzen 7 und 8 vom Walzenspalt bis zu den Längswänden 26, was zwei kreisförmig konkav verlaufende Randabschnitte ergibt.

Die relative Lage der Stirnwände 27 zu den Walzen 7 und 8 ist derart, dass die Stirnwände 27 jeweils in der Lotebene zwischen dem mittleren Bereich 20 und den Endabschnitten 21 der Walzen 7, 8 liegen. Daraus ergibt sich eine gegenüber den Querwänden 2 nach innen versetzte Anordnung der Stirnwände 27 und somit ein lichter axialer Abstand zwischen den Stirnwänden 27 und den Querwänden 2, der während der Materialbearbeitung frei von Aufgabegut bleibt. In diesem Bereich liegen die Befestigungsmittel für die Segmente 15, die auf diese Weise geschützt vor den schleißenden Einwirkungen des Aufgabeguts während der Materialbearbeitung angeordnet sind.

Nach Durchtritt durch den Walzenspalt gelangt das Aufgabegut in den von den Verkleidungen 5 und Querwänden 2 umschlossenen und nach unten offenen Bereich des Gutaustrags 30, über den das bearbeitete Produkt aus der Vorrichtung abgezogen wird.

Zur drehbaren Lagerung der Walzen 7, 8 sind die Querwände 2 an ihrer Außenseite jeweils verstärkt ausgebildet. Die Verstärkung umfasst an jeder Querwand 2 vor allem einen horizontalen Obergurt 31 und einen dazu parallel verlaufenden und in vertikalem Abstand angeordneten Untergurt 32, zwischen denen jeweils ein Festlager 33 zur Lagerung der Walze 7 und ein in Richtung des Festlagers 33 verschiebliches Loslager 34 zur Lagerung der Walze 8 angeordnet ist. Das Festlager 33 ist also starr an der Außenseite der Stirnwände 2 befestigt, während sich das Loslager 34 über Gleitlager 35 am Obergurt 31 und Untergurt 32 abstützt und daher in Richtung auf das Festlager 33 verschoben werden kann.

Sowohl Festlager 33 als auch Loslager 34 sind als Wälzlager ausgebildet, in denen die Walzen 7, 8 mit ihren Wellenstummeln 11 drehbar gelagert sind. Jeweils einer der beiden Wellenstummel 11 einer Walze 7, 8 ist verlängert, um einen nicht dargestellten Getriebemotor aufzunehmen.

Zur Positionierung der Loswalze 8 gegenüber der Festwalze 7 ist im seitlichen Bereich einer jeden Querwand 2 eine Verstelleinrichtung 36 vorgesehen. Die Verstelleinrichtung 36 umfasst einen Abstützrahmen mit einer oberen und unteren Tragstange 37, die in Verlängerung des Obergurts 31 und Untergurts 32 angeordnet sind. Die den Gurten 31, 32 abgewandten Enden der Tragstangen 37 sind über einen Jochträger 38 fest miteinander verbunden. Mittig an der Innenseite des Jochträgers 38 und achsparallel zwischen den Tragstangen 37 ist eine Zylinderkolbeneinheit 39 angeordnet, die sich mit ihrem starren Teil mittig an der Innenseite des Jochträgers 38 abstützt. Der bewegliche Kolben 40 der Zylinderkolbeneinheit 39 schließt an einen quer verlaufenden Steg 41 an, der mit seinen Enden wiederum zwei parallel zu den Tragstangen 37 in Richtung des Loslagers 34 vorgespannte Federelemente 42 trägt, die sich auf dem Loslager 34 abstützen und dieses gegen das Festlager 33 drücken.

Mit der Zylinderkolbeneinheit 39 kann eine Voreinstellung des Walzenspalts durch horizontale Verschiebung des Loslagers 34 vorgenommen werden. Die Federelemente 42 verkörpern dabei eine Schutzvorrichtung für den Fall von Fremdkörpern im Aufgabegut, die aufgrund ihrer Größe den Walzenspalt nicht passieren können. In diesem Fall ermöglichen die Federelemente 42 ein durch die Sperrwirkung des Fremdkörpers bedingtes seitliches Ausweichen der Loswalze 8 entgegen der Vorspannkraft, wobei sich der Walzenspalt kurzzeitig weitet und der Fremdkörper aus der Zerkleinerungszone ausgeschieden wird.

Zur Festlegung der minimalen Breite des Walzenspalts ist zudem eine Justiereinrichtung 43 vorgesehen, deren Aufbau vor allem in Figur 4 gezeigt ist. Die Justiereinrichtung 43 umfasst einen Ansatz 44 mit erster Gleitfläche 45 an der dem Loslager 34 zugewandten Seite des Festlagers 33. An seiner dem Festlager 33 gegenüber liegenden Seite weist das Loslager 34 einen entsprechenden Ansatz 46 mit einer zweiten Gleitfläche 47 auf. Erste Gleitfläche 45 und zweite Gleitfläche 47 sind dabei gegeneinander geneigt.

Die Justiereinrichtung 43 umfasst ferner ein Keilelement 48 das verschieblich zwischen der ersten Gleitfläche 45 und zweiten Gleitfläche 47 angeordnet ist. Das Keilelement 48 besitzt eine erste parallel zur ersten Gleitfläche 45 verlaufende und mit dieser zusammenwirkende Keilfläche 49 eine zweite parallel zur zweiten Gleitfläche 47 verlaufende und mit dieser zusammenwirkende Keilfläche 50.

Eine sich zwischen der ersten Keilfläche 49 und zweiten Keilfläche 50 erstreckende Gewindebohrung 51 im Keilelement 48 dient der Aufnahme des unteren Endes einer Gewindespindel 52, deren gegenüberliegendes obere Ende in einem Drehlager 53 im Bereich des Obergurts 31 drehbar verankert ist. Durch Rotation der Gewindespindel 52 wird das Keilelement 48 relativ zur ersten Gleitfläche 45 am Festlager 33 bzw. der zweiten Gleitfläche 47 am Loslager 34 bewegt, wobei infolge der geneigten Keilflächen 49, 50 der Abstand zwischen Festlager 33 und Loslager 34 und damit der Walzenspalt zwischen der Festwalze 7 und Loswalze 8 verändert wird.

## Patentansprüche

1. Vorrichtung zum Bearbeiten von schüttfähigem Aufgabegut, insbesondere zum Zerkleinern, Kompaktieren oder Briquettieren von Aufgabegut, mit einem innerhalb eines Maschinenrahmens (1) angeordneten, mindestens ein Walzenpaar aufweisenden Walzwerk (6), dessen gegenläufig rotierende Walzen (7, 8) unter Einhaltung eines radialen Walzenspalts achsparallel nebeneinander angeordnet sind und die Bearbeitung des Aufgabeguts beim Durchtritt durch den Walzenspalt erfolgt, wobei die Walzen (7, 8) jeweils von einem Walzengrundkörper (12) und einem den Walzenumfang bildenden Walzenmantel gebildet sind, und der Walzenmantel in Umfangsrichtung aus Mantelsegmenten (15) zusammengesetzt ist, die sich in achsparalleler Lage über die axiale Länge einer Walze (7, 8) erstrecken, wobei der Walzengrundkörper (12) einen polygonartigen Querschnitt mit gleichen Polygonseiten besitzt, wodurch jede Seite des polygonförmigen Querschnitts eine parallel zur Walzenachse (9, 10) verlaufende plane Lagerfläche (13) bildet, und die Mantelsegmente (15) jeweils eine der Lagerfläche (13) in Form und Größe entsprechende plane Unterseite (16) besitzen, mit der die Mantelsegmente (15) jeweils auf der planen Lagerfläche (13) des Walzengrundkörpers (12) befestigt sind, und wobei in der gemeinsamen Kontaktfläche von Walzengrundkörper (12) und Mantelsegmenten (15) jeweils Formschlussmittel zur Zentrierung und Übertragung von Scherkräften angeordnet sind, dadurch gekennzeichen, dass die Formschlussmittel aus sich in der Kontaktfläche gegenüberliegenden Ausnehmungen (23, 24) bestehen, in die ein Formschlusskörper (25) eingelegt ist.

2. Vorrichtung nach Anspruch 1, **dadurch gekennzeichnet, dass** der Querschnitt der Walzengrundkörper (12) pentagonal, hexagonal oder oktogonal ist.

3. Vorrichtung nach Anspruch 1 oder 2, **dadurch gekennzeichnet, dass** die Mantelsegmente (15) in axialer Richtung untergliedert sind in einen mittleren Abschnitt (20), der die wirksame Mantelfläche bildet, und zwei Endabschnitte (21), und dass die Mantelsegmente (15) mittels Befestigungsmittel (22) am Walzengrundkörper (12) befestigt sind, wobei die Befestigungsmittel (22) lediglich in den Endabschnitten (21) außerhalb der wirksamen Mantelfläche (14) angeordnet sind.

4. Vorrichtung nach Anspruch 3, **dadurch gekennzeichnet, dass** die Befestigungsmittel (22) von Spannschrauben und/oder Spannringen gebildet sind.

5. Vorrichtung nach einem der Ansprüche 1 bis 4, **dadurch gekennzeichnet, dass** der Zuführbereich stromaufwärts des Walzwerks (6) von sich paarweise gegenüberliegenden Längswänden (26) und sich paarweise gegenüberliegenden Stirnwänden (27) gebildet ist, wobei jeweils eine Längswand (26) mit ihrem unteren Rand im oberen Scheitelbereich jeweils einer Walze (7, 8) endet.

6. Vorrichtung nach einem der Ansprüche 3 bis 5, **dadurch gekennzeichnet, dass** der Zuführbereich stromaufwärts des Walzwerks (6) von sich paarweise gegenüberliegenden Längswänden (26) und sich paarweise gegenüberliegenden Stirnwänden (27) gebildet ist, wobei jeweils eine Stirnwand (27) mit ihrem unteren Rand zwischen dem mittleren Bereich (20) und Endabschnitt (21) jeweils einer Walze (7, 8) endet.

7. Vorrichtung nach einem der Ansprüche 1 bis 6, **dadurch gekennzeichnet, dass** das Walzwerk (6) innerhalb eines Gehäuses angeordnet und über eine verschließbare Gehäuseöffnung an mindestens einer der achsparallelen Längsseiten zugänglich ist.

8. Vorrichtung nach einem der Ansprüche 1 bis 7, **dadurch gekennzeichnet, dass** die eine Walze (7) des Walzwerks (6) in Festlagern (33) am Maschinenrahmen (1) gelagert ist und die andere Walze (8) in Loslagern (34) in Richtung auf die eine Walze (7) verschieblich am Maschinenrahmen gelagert und mittels einer Spanneinrichtung (36) gegen die Festlager (33) vorgespannt ist.

## Claims

1. Device for the processing of bulk material, especially for comminuting, compacting and briquetting of feed material, comprising a roll unit (6) arranged within a machine frame (1) and comprising at least one pair of counter-rotating rolls (7, 8) arranged side by side parallel to their axis while keeping between them a radial gap and processing the feed material when it passes the gap between the rolls, the rolls (7, 8) each being formed by a roll body (12) and a roll envelope forming the roll circumference itself, formed in circumferential direction by enveloping segments (15) that extend in paraxial direction along the axial length of a roll (7, 8) wherein the roll body (12) has a polygonal cross section with equal polygon sides so that each side of the polygonal cross section forms a planar bearing surface (13) extending parallel to the roll axis (9, 10) and the envelop segments (15) having respectively one planar lower surface (16) matching the bearing surface (13) in form and length and with which the envelope segments (15) are respectively fastened on the planar bearing surface (13) of the roll body (12) and wherein in the common contact surface of roll body (12) and envelop segment (15) positive engagement means are provided for the centering and transferring of shearing forces, **characterized in that** the positive engagement means consist of the recesses (23, 24) facing each other in the contact surfaces and into which a positive engagement element (25) is inserted.

2. Device according to claim 1, **characterized in that**, the cross section of the roll body (12) is pentagonal, hexagonal or octagonal.

3. Device according to claim 1 or 2, **characterized in that**, the enveloping segments (15) are subdivided in axial direction in a centre section (20), forming the effective envelope surface, and two end sections (21), and **in that** the enveloping segments (15) are fastened on the roll body (12) by fastening means (22), wherein the fastening means (22) are arranged only in the end sections (21), out of the effective enveloping surface (14).

4. Device according to claim 3, **characterized in that** the fastening means (22) are formed by clamping screws and/or clamping rings.

5. Device according to one of the claims 1 to 4, **characterized in that** the feeding area upstream from the roll unit (6) is formed by a pair of longitudinal walls (26) facing each other and a pair of frontal walls (27) facing each other, wherein the lower edge of respectively one longitudinal wall (26) ends in the upper apex area of respectively one roll (7, 8).

6. Device according to one of the claims 3 to 5, **characterized in that** the feeding zone upstream from the roll unit (6) is formed by two longitudinal walls (26) facing each other and two frontal walls (27) facing each other, wherein the lower edge of a respectively one frontal wall (27) ends between the centre section (20) and the end section (21) of respectively one roll (7, 8).

7. Device according to one of the claims 1 to 6, **characterized in that** the roll unit (6) is arranged within a housing and accessible through one lockable housing opening provided on at least one of the paraxial longitudinal sides.

8. Device according to one of the claims 1 to 7, **characterized in that** one roll (7) of the roll unit (6) runs in fixed bearings (33) in the machine frame (1) and the other roll (8) runs in movable bearings (34) in the machine frame (1) so that it can be moved in direction of the roll (7) and is prestressed relative to the fixed bearings (33) by means of a clamping device (36).

## Revendications

1. Dispositif pour le traitement de matériaux d'alimentation en vrac, en particulier pour le broyage, le compactage et le briquetage de matériaux d'alimentation, avec un groupe de rouleaux (6) logé dans un châssis de machine (1) et comprenant au moins une paire de rouleaux (7, 8) disposés l'un à côté de l'autre parallèlement à leur axe et tournant en sens inverse l'un de l'autre tout en maintenant un écart radial entre eux et le traitement du matériau d'alimentation se faisant lors de son passage à travers l'écart entre les rouleaux, les rouleaux (7, 8) étant formés respectivement, d'un corps de rouleau (12) et d'une enveloppe de rouleau formant la circonférence du corps de rouleau et l'enveloppe de rouleaux étant composée en direction de la circonférence, de segments d'enveloppe (15) s'étendant sur la longueur axiale d'un rouleau (7, 8) parallèlement à l'axe, le corps de rouleau (12) ayant une section transversale polygonale à côtés de polygone identiques, chaque côté de la section transversale polygonale formant ainsi une surface portante (13) plane s'étendant parallèlement à l'axe du rouleau (9, 10) et les segments d'enveloppe (15) ayant respectivement une surface plane inférieure (16) correspondant au niveau de sa forme et de sa taille à la surface portante (13), la surface plane inférieure (16) servant à la fixation des segments d'enveloppe (15) sur la surface portante plane (13) du corps de rouleau (12) et des moyens d'engagement positif pour le centrage et le transfert de la contrainte de cisaillement agencés sur les surfaces de contact communes du corps de rouleaux (12) et du segment d'enveloppe (15) formant un engagement positif, **caractérisé en ce que** les moyens d'engagement positif consistent en des évidements (23, 24) se faisant face dans la surface de contact et dans lesquels est placé un élément d'engagement positif.

2. Dispositif selon la revendication 1, **caractérisé en ce que** la section transversale du corps de rouleau (12) est pentagonale, hexagonale ou octogonale.

3. Dispositif selon la revendication 1 ou 2, **caractérisé en ce que** les segments d'enveloppe (15) sont subdivisés en direction axiale en une section médiane (20), formant la surface enveloppante efficace, et deux sections terminales (21) et **en ce que** les segments d'enveloppe (15) sont fixés au corps de rouleau (12) par des moyens de fixation (22), les moyens de fixation (22) n'étant agencés que dans les sections terminales (21) hors de la surface enveloppante (14) efficace.

4. Dispositif selon la revendication 3, **caractérisé en ce que** les moyens de fixation (22) sont formés de vis de serrage et/ou d'anneaux de serrage.

5. Dispositif selon l'une des revendications 1 à 4, **caractérisé en ce que,** dans la zone d'alimentation en amont du groupe de rouleaux (6) est formée de deux parois longitudinales (26) se faisant face et deux parois frontales (27) se faisant face, le bord inférieur de respectivement une paroi longitudinale (26) finissant dans la zone apicale de respectivement un rouleau (7, 8).

6. Dispositif selon l'une des revendications 3 à 5, **caractérisé en ce que,** dans la zone d'alimentation en amont du groupe de rouleaux (6) est formée de deux parois longitudinales (26) se faisant face et deux parois frontales (27) se faisant face, le bord inférieur de respectivement une paroi frontale (27) finissant respectivement entre la section médiane (20) et la section terminale (27) de respectivement un rouleau (7, 8).

7. Dispositif selon l'une des revendications 1 à 6, **caractérisé en ce que** le groupe de rouleaux (6) est agencé dans un carter et accessible par une ouverture verrouillable dans au moins une des parois longitudinales parallèles à l'axe.

8. Dispositif selon l'une des revendications 1 à 7, **caractérisé en ce qu'**un rouleau (7) du groupe de rouleaux (6) est logé dans un palier fixe (33) dans le châssis de machine (1) et que l'autre rouleau (8) est logé dans un palier libre (34) dans le châssis de machine (1) de façon à être déplaçable en direction du rouleau (7) et précontraint par rapport au palier fixe (33) à l'aide d'un dispositif de serrage (36).
